# FASCICULE DE BREVET EUROPEEN

(11) **EP 4 543 606 B1**
(45) Date de publication et mention de la délivrance du brevet: **29.04.2026**
(21) Numéro de dépôt: 23734604.4
(22) Date de dépôt: 21.06.2023
(51) Int. Cl.: B21D 31/00, B21D 35/00

(54) **OUTIL DE FORMAGE INCRÉMENTAL VIBRATOIRE**
VIBRIERENDES INKREMENTELLES BLECHUMFORMWERKZEUG
VIBRATORY INCREMENTAL SHEET FORMING TOOL

(30) Priorité: 22.06.2022 FR 2206135
(43) Date de publication de la demande: 30.04.2025
(73) Titulaire: INSTITUT NATIONAL DES SCIENCES APPLIQUEES DE RENNES, 35700 Rennes (FR)
(72) Inventeur: COURTEILLE, Eric, 35520 La Mézière (FR); LE BRETON, Ronan, 35000 Rennes (FR); GUINES, Dominique, 35140 Rives du couesnon (FR); MARIE, Frédéric, 35700 Rennes (FR); JOHRA, Marwan, 22350 Caulnes (FR)
(74) Mandataire: Vidon Brevets & Stratégie
(86) Numéro de dépôt international: PCT/EP2023/066861
(87) Numéro de publication internationale: WO 2023/247649

(56) Documents cités:
- CN-U- 209 792 385
- CN-U- 212 634 025
- CN-U- 215 199 228
- US-A1- 2017 028 458

## Description

### 1. Domaine technique

L'invention concerne le domaine du formage, et plus particulièrement du formage incrémental. Le formage est un procédé de fabrication consistant à mettre en forme un sous-produit, typiquement une plaque ou une tôle. Le formage est classiquement réalisé en comprimant ou pressant le sous-produit entre deux formes prédéterminées, appelées respectivement matrice et contre-matrice.

Le formage classique est cependant un procédé rigide, car une paire de matrices données ne permet de fabriquer qu'une forme donnée. Ainsi, lorsqu'on souhaite changer la forme du produit issu du formage, ou ne serait-ce que modifier marginalement cette forme, il faut changer les matrices utilisées. Le formage classique est en outre lourd à mettre en place, en particulier dès lors que la tôle à mettre en forme est de grande taille, et nécessite des efforts très importants pour appliquer une pression suffisante et uniforme sur la tôle à former.

Afin de pallier les défauts du formage classique, on a développé au cours des deux dernières décennies le formage dit incrémental (« *incremental sheet forming* » en anglais, ou ISF). Le formage incrémental consiste à utiliser déformer localement et de manière itérative une tôle afin de lui conférer la forme voulue. Pour ce faire, on déforme localement la tôle à l'aide d'une tête d'outil (aussi appelée poinçon), et on itère ce processus jusqu'à atteindre la forme souhaitée. Pour contrôler le formage incrémental, on commande en position la tête d'outil. Il est même possible de piloter en accélération l'outil, de sorte à contrôler la force que le poinçon exerce sur la tôle.

Le formage incrémental présente de nombreux avantages notamment vis-à-vis des procédés de formage classiques. La forme du produit du formage résulte de la commande numérique pilotant la position de la tête d'outil, et peut ainsi être aisément modifiée en changeant les instructions à l'origine de la commande numérique (par exemple un modèle 3D), et ce sans avoir à changer l'outil de formage lui-même contrairement au formage classique. Le formage incrémental peut avantageusement être mis en œuvre en intégrant la tête d'outil au bout d'un bras robotisé ou dans une machine à commande numérique. Le bras robotisé ou la machine à commande numérique pilote alors la position de la tête d'outil, ce par quoi on conforme la tôle.

Le formage incrémental à l'aide d'un bras robotisé est tout particulièrement avantageux en ce qu'il peut permettre de réaliser un formage sur une tôle de grande dimension tout en étant nettement moins coûteux qu'une machine à commande numérique, et encore moins coûteux qu'un formage traditionnel avec une matrice et une contre-matrice (qui sont, par définition, de la taille de la tôle à former).

Grâce à sa souplesse et sa facilité de mise en œuvre, le formage incrémental présente de nombreux avantages, et trouve sa place dans la fabrication de prototypes ou de petites séries.

### 2. Technique antérieure

Comme expliqué ci-dessus, le formage incrémental repose sur la déformation locale d'une tôle. Cette déformation résulte de l'application locale d'une force (ou une pression) sur cette tôle par le poinçon. Cette force provoque donc en retour une déformation élastique du bras robotisé. Si cette déformation est trop importante, cela déplace le bras robotisé et perturbe le contrôle de la position du poinçon. Ainsi, les efforts que l'on peut appliquer sur la tôle à former sont limités par la rigidité du bras robotisé avec lequel on forme la tôle, et d'autant plus limités que la tôle est épaisse. Des problématiques similaires émergent lorsqu'on utilise une machine à commande numérique pour réaliser un formage incrémental.

Il a cependant été découvert qu'en faisant vibrer le poinçon à des fréquences de l'ordre de du kilohertz jusqu'au domaine des ultrasons de basses fréquences, on adoucit localement le matériau de la tôle, le rendant plus ductile, ce par quoi les efforts nécessaires pour la déformer sont amoindris. Le retour élastique de la tôle est alors également diminué. On peut ainsi, à l'aide de ces vibrations, former des tôles plus épaisses et/ou avoir recours à un bras robotisé de plus petites dimensions. Les vibrations sont classiquement générées par un actionneur piézoélectrique.

Plus précisément, lorsque les vibrations sont dans une direction normale à la tôle (i.e. perpendiculaires à la tôle au niveau du contact poinçon-tôle), ces vibrations longitudinales activeraient un mouvement de dislocations et leur propagation au sein du matériau, d'où, potentiellement, l'adoucissement observé. Les vibrations transverses (c'est-à-dire perpendiculaires aux vibrations normales) diminuent les frottements entre la tôle et le poinçon, ce qui diminue également les efforts que le bras robotisé doit produire pour réaliser le formage incrémental. Ces vibrations transverses limitent en outre le phénomène de « stick-slip » (ou glisser-coller en français), ce qui améliore également la qualité du pilotage du déplacement de l'outil, ainsi que l'état de surface de la tôle ainsi formée.

Les vibrations normales et transverses à la tôle produisent ainsi des effets complémentaires qui diminuent grandement les efforts nécessaires pour réaliser un formage incrémental. Cependant, la génération de ces vibrations dans les trois directions (une normale et deux transverses) n'est pas chose aisée.

On connaît l'article Kurniawan, R., Ali, S., Park, K. M., Li, C. P., & Ko, T. J. (2019). Development of a three-dimensional ultrasonic elliptical vibration transducer (3D-UEVT) based on sandwiched piezoelectric actuator for micro-grooving. International Journal of Precision Engineering and Manufacturing, 20(7), 1229-1240, qui décrit un outil de perçage comprenant un empilement d'actionneurs piézoélectriques placé au centre du corps l'outil de formage. Chacun des actionneurs de cet empilement peut vibrer dans l'une des trois directions, en fonction de la commande électrique qu'il reçoit. Les vibrations produites par les actionneurs sont propagées par le corps d'outil jusqu'au foret. Ainsi, ce foret est apte à vibrer dans les trois directions.

On connaît également l'article Gao, J., & Altintas, Y. (2019). Development of a three-degree-of-freedom ultrasonic vibration tool holder for milling and drilling. IEEE/ASME Transactions on Mechatronics, 24(3), 1238-1247. Ce deuxième article décrit un outil d'usinage jouant sur une excitation elliptique d'un empilement d'actionneurs pour coupler des modes vibratoires.

Cependant, ces solutions ne donnent pas satisfaction. En premier lieu, cela nécessite la mise en œuvre de plusieurs actionneurs (sous la forme d'empilements), donc d'une multitude d'alimentations électriques à piloter. En outre, étant donné qu'il y a plusieurs actionneurs, chaque actionneur est plus petit (pour respecter une certaine limite d'encombrement), et peut donc produire des vibrations moins puissantes. Enfin, en pratique ces solutions sont difficiles à piloter, car les multiples actionneurs interfèrent avec l'outil et il n'est pas aisé de piloter individuellement les modes de vibration pour produire les vibrations souhaitées.

Par ailleurs, ces solutions concernent l'usinage et le perçage, des domaines bien différents du formage incrémental.

On connaît aussi du document CN 212 634 025 U un outil de formage incrémental selon le préambule de la revendication 1.

Il existe un besoin d'une solution pour faire vibrer un poinçon de manière multidirectionnelle qui ne présente pas les défauts de l'art antérieur, notamment en termes de simplicité de mise en œuvre, d'encombrement et de facilité de pilotage.

L'invention vient améliorer la situation.

### 3. Exposé de l'invention

L'invention a été conçue pour pallier au moins certains des inconvénients de l'art antérieur.

A cette fin, l'invention propose un outil de formage incrémental, comprenant:
- un corps d'outil ;
- une tête d'outil, solidaire du corps et terminée par un poinçon à son extrémité ;
- un logement ménagé au sein du corps ;
- un actionneur, prenant place dans le logement et apte à produire une vibration selon une première direction pouvant se propager jusqu'au poinçon ;
- au moins un moyen de transformation de la première direction de la vibration en une deuxième direction de la vibration, durant sa propagation jusqu'au poinçon.

Ainsi, grâce à ce moyen de transformation, l'outil est en mesure de transformer une vibration produite par un actionneur unidirectionnel (selon la première direction) en une vibration multidirectionnelle ou au moins selon la deuxième direction. Par exemple, l'outil est en mesure, à partir d'un actionneur produisant une vibration axiale (i.e. dans un axe principal du corps, aussi appelé direction axiale ou direction longitudinale), de produire une vibration transverse, c'est-à-dire orthogonal à cet axe principal, au niveau du poinçon. L'actionneur peut ainsi être un actionneur unidirectionnel sans que cela n'empêche l'outil de vibrer dans plusieurs directions (dont une transverse et une axiale). L'actionneur est par exemple un actionneur piézoélectrique. Durant un processus de formage incrémental, le poinçon est apte à vibrer dans les directions normale et transverses à la tôle (i.e. dans l'axe principal du corps d'outil et dans une ou plusieurs directions orthogonales à cet axe principal, respectivement). La tôle est ainsi localement adoucie, et les frottements entre la tête d'outil et la tôle sont amoindris. Le retour élastique de la tôle sur l'outil est par conséquent diminué. Comme les efforts pour former la tôle sont amoindris, le retour élastique du bras est également diminué.

L'actionneur peut exciter la tête d'outil et la faire vibrer en lui imposant une force vibratoire pour obtenir, à certaines fréquences, un effort vibratoire important au niveau du poinçon par effet de résonance structurelle, notamment lorsque le poinçon est au contact d'une tôle.

On obtient ainsi un gain côté machine (c'est-à-dire une plus petite taille du bras robotisé ou de la machine à commande numérique supportant l'outil) mais également côté qualité de la pièce formée, puisque le retour élastique moindre et la diminution des frottements induisent un meilleur état de surface de la pièce après formage.

Selon un aspect, ledit au moins un moyen de transformation comprend au moins une portion non-axisymétrique par rapport à un axe principal dudit outil.

Ainsi, l'outil présente une forme générale axisymétrique, ce qui améliore ses propriétés vibratoires, notamment en séparant les modes vibratoires du poinçon par rapport à un outil dont la forme serait particulièrement dissymétrique. Cela permet en outre d'intégrer le moyen de transformation à un outil préexistant, en modifiant partiellement son caractère axisymétrique.

Selon un aspect, le moyen de transformation de la direction de la vibration est agencé de sorte qu'une vibration unidirectionnelle parallèle à un axe principal dudit outil et produite par l'actionneur entraîne la production d'une vibration du poinçon dans au moins une direction orthogonale à l'axe principal.

Le fait de pouvoir faire vibrer le poinçon dans plusieurs directions à partir d'une vibration unidirectionnelle grâce au moyen de transformation permet en outre de mettre en œuvre un actionneur unique et unidirectionnel, donc un actionneur plus puissant. L'outil peut donc être de plus petite taille à puissance d'actionneur équivalente, puisque les effets de moindre ductilité et de moindres frottements sont d'autant plus importants que la vibration est de forte amplitude.

Afin de générer une vibration transverse du poinçon qui soit contrôlable, le corps ou/et la tête (en particulier la portion non axisymétrique du moyen de transformation) peuvent être judicieusement dimensionné(s), de sorte qu'une vibration unidirectionnelle donnée de l'actionneur à une fréquence donnée délivre une vibration transverse donnée de la tête d'outil. Il est ainsi non seulement possible de générer une vibration multidirectionnelle de la tête d'outil à l'aide d'un actionneur unidirectionnel, mais également de la contrôler avec précision.

Cet outil d'un genre nouveau autorise ainsi le formage incrémental à l'aide d'un bras robotisé ou une machine à commande numérique (plus généralement toute machine supportant l'outil) de plus petite dimension que ceux usuellement mis en œuvre, puisque le retour élastique est moindre. Cela permet alternativement de former des tôles plus grandes et/ou plus épaisses avec un même bras robotisé. Enfin, les frottements sont moindres, ce qui limite l'effet stick-slip. Cela améliore par conséquent la qualité de l'asservissement en position de la tête d'outil, et l'état de surface de la tôle une fois formée.

Selon un aspect, le logement est désaxé par rapport à un axe principal du corps, constituant au moins partiellement ladite portion non-axisymétrique.

Selon un aspect, l'axe de fixation de l'actionneur au sein du logement est désaxé par rapport à un axe principal dudit outil, constituant au moins partiellement ladite portion non-axisymétrique.

Selon un aspect, l'actionneur est installé au sein du corps de manière sensiblement désaxée par rapport à un axe principal du corps, constituant au moins partiellement ladite portion non-axisymétrique.

Grâce au désaxage du logement et/ou de l'actionneur, la vibration parallèle induite par un actionneur unidirectionnel monté dans le logement provoque une vibration transverse à l'axe principal du corps d'outil. En dimensionnant avec précision ce désaxage, on peut alors déterminer la fonction de transfert entre la vibration dans l'axe Z (direction axiale) et la vibration dans les directions X, Y et Z (respectivement transverse radiale, transverse tangentielle et axiale). Cela peut être par exemple réalisé à l'aide d'une simulation (par exemple une analyse numérique par la méthode des éléments finis) à partir d'un modèle de l'outil obtenu par une conception assistée par ordinateur (CAO). En connaissant bien cette fonction de transfert, il est possible de piloter les vibrations du poinçon à partir du contrôle en fréquence de l'alimentation de l'actionneur (i.e. de la vibration unidirectionnelle qu'il produit dans le logement).

Selon un aspect, le corps comprend un ajout de matière non axisymétrique par rapport à un axe principal du corps, ledit ajout constituant au moins partiellement ladite portion non-axisymétrique.

Ainsi, un ajout de matière permet de contribuer à la propagation de la vibration dans une direction non axiale. Il est à noter que cet ajout de matière non axisymétrique peut remplir une fonction tierce, comme jouer le rôle de détrompeur dans l'assemblage de l'outil, permettre de fixer des moyens d'alimentation ou des capteurs à l'outil, etc. ce qui permet un gain de place en mutualisant les fonctions au sein de cet ajout.

Selon un aspect, le corps comprend au moins un évidement non axisymétrique par rapport à un axe principal du corps, ledit au moins un évidement étant ménagé au sein du corps et constituant au moins partiellement ladite portion non-axisymétrique.

Ici, l'évidement permet de contribuer à la propagation de la vibration dans une direction non axiale. Il est à noter que cet évidement non axisymétrique peut remplir une fonction tierce, comme permettre un accès à des parties de l'outil, jouer un rôle de détrompeur, loger des moyens d'alimentation ou des capteurs, etc. ce qui permet un gain de place en mutualisant les fonctions au sein de cet évidement.

Selon un aspect, l'évidement comprend au moins un perçage ménagé dans le corps et formant un accès au logement depuis l'extérieur du corps.

Ce perçage remplit un double rôle : celui de contribuer à la non-axisymétrie de l'outil et d'aider à alimenter l'actionneur en permettant d'accéder au logement (pour y faire passer des câbles d'alimentation électrique). Cela induit un gain de place, en plus de la génération d'une vibration transverse au niveau du poinçon.

Il est à noter que la dissymétrie induite par un enlèvement ou un ajout de matière ou un perçage n'est pas incompatible avec un désaxage du logement et/ou de l'actionneur. Au contraire, ces deux caractéristiques particulières peuvent se combiner et amplifier la dissymétrie de la pièce, ce par quoi la génération d'une vibration transverse en est améliorée.

Selon un aspect, l'outil comprend en outre une ou plusieurs cales installées dans le logement de sorte à exercer une précontrainte sur l'actionneur (notamment lorsque l'outil est en fonctionnement et en l'absence de vibrations de l'actionneur).

Selon cet exemple, la compression de l'actionneur à l'aide d'une cale (ou d'un jeu de cales) induit une précontrainte, c'est-à-dire une force (ou précharge) appliquée sur l'actionneur en l'absence d'action spécifique (comme par exemple l'alimentation de l'actionneur). La précontrainte améliore drastiquement le transfert énergétique entre l'actionneur et le corps d'outil (donc le gain de la fonction de transfert décrite ci-avant). La précontrainte augmente en outre le transfert de la vibration produite par l'actionneur au reste de l'outil.

Selon un aspect, le poinçon est apte à vibrer selon au moins un mode de résonance en réaction à une vibration générée par l'actionneur selon un axe principal, et l'outil présente au moins une fréquence de résonance pour ledit mode de vibration pour la fonction de transfert définie par le rapport entre l'amplitude d'une vibration du poinçon selon le mode de vibration et l'amplitude de la vibration de l'actionneur parallèlement à l'axe principal, ladite fréquence de résonance étant comprise entre 5 kHz et 30 kHz.

La fonction de transfert présente une résonance. Cette résonance permet avantageusement d'améliorer le transfert énergétique, et donc d'augmenter l'amplitude de la vibration du poinçon. L'adoucissement d'une tôle à former en est augmenté, et les efforts pour former cette tôle s'en trouvent réduits.

L'obtention de cette résonance résulte d'un dimensionnement de l'outil, en particulier de sa portion non axisymétrique, judicieusement choisi. Cela peut être réalisé à l'aide d'une simulation pendant une conception assistée par ordinateur, ou de manière empirique, l'important étant que l'on obtienne à la fin une fréquence de résonance pour le ou les modes voulus.

Selon un aspect, le mode de vibration appartient au groupe comprenant une vibration parallèle à l'axe principal, une vibration orthogonale à l'axe principal et parallèle à une direction de désaxage de la portion non axisymétrique, une vibration orthogonale à l'axe principal et à la direction de désaxage de la portion non axisymétrique, et une combinaison de celles-ci.

La direction orthogonale à l'axe principal et parallèle à une direction de désaxage de la portion non axisymétrique (typiquement le désaxage de l'actionneur et/ou du logement, ou la direction de désaxage d'un perçage ou d'un ajout de matière) est la direction transverse radiale (axe X). La direction orthogonale à l'axe principal et à la direction de désaxage de la portion non axisymétrique est la direction transverse tangentielle (axe Y). La ou les combinaisons possibles de ces trois directions X, Y et Z est appelée mode(s) couplé(s).

Le fait que le poinçon puisse vibrer selon un mode axial, un mode radial, un mode tangentiel ou un mode couplé permet d'obtenir différents effets sur la tôle que l'on adoucit à l'aide des vibrations. En particulier, des efforts engendrés par les vibrations transverses diminuent les frottements au contact entre la tôle et le poinçon pendant le formage, car les vibrations axiales activeraient des dislocations de la tôle au niveau microscopique, ce qui adoucirait la tôle. Les différents modes couplés (notamment axial/radial et axial/tangentiel), quant à eux, permettraient de combiner ces effets. Par ailleurs, les modes couplés permettent d'anticiper la variation de la trajectoire du poinçon, et donc de maintenir la direction transverse de la vibration du poinçon colinéaire à la direction d'avance de l'outil, ce qui améliore d'autant la réduction des frottements poinçon/tôle. Dit autrement, on peut commander la direction de la vibration transverse de l'outil pour qu'elle soit tangente au déplacement du poinçon. Ces modes de vibration peuvent être en outre simples, doubles ou triples, c'est-à-dire induire une flexion de la tête d'outil simple, double ou triple, respectivement.

### 4. Brève description des dessins

D'autres caractéristiques et avantages de l'invention apparaîtront plus clairement à la lecture de la description suivante d'un exemple de réalisation particulier, donné à titre de simple exemple illustratif et non limitatif, et des dessins annexés, parmi lesquels :
- [Fig. 1] représente une vue en perspective d'un outil selon un exemple de mise en œuvre de l'invention ;
- [Fig. 2] représente une vue en perspective du dessous de l'outil de la figure 1 ;
- [Fig. 3] représente une vue en coupe de dessus de l'outil de la figure 1 ;
- [Fig. 4] représente une vue en coupe de côté de l'outil selon le plan IV-IV de la figure 3 ;
- [Fig. 5] représente une vue de côté de l'outil de la figure 1 ;
- [Fig. 6] représente une vue du détail VI de la figure 4 selon un autre exemple de réalisation de l'invention ;
- [Fig. 7] représente un éclaté de l'outil de la figure 1 ;
- [Fig. 8] représente une variante de tête d'outil de l'outil de la figure 1 ;
- [Fig. 9] représente une réponse fréquentielle de l'outil de la figure 1 dans les trois directions ; et
- [Fig. 10] représente le détail IX de la figure 9.

### 5. Description détaillée

### 5.1 Principe général

Comme explicité précédemment, le principe général de la divulgation consiste à produire des vibrations dans la direction souhaitée en modifiant la structure de l'outil de formage et notamment en disposant, au sein de l'outil, de moyens de transformation des vibrations produites par l'actionneur. Cet aspect apparait clairement à la description des figures suivantes qui représentent un des exemples de réalisation. Les vibrations sont produites à une ou plusieurs fréquences données. Par vibration, on désigne dans la présente demande une onde mécanique selon une certaine fréquence (ou une pluralité de fréquences superposées) au sein du milieu dans lequel la vibration se propage. Cette vibration peut s'observer sous la forme d'un effort vibrant (par exemple au niveau de l'actionneur monté dans le logement) ou sous la forme d'un déplacement vibratoire (ou oscillations, par exemple observables au niveau du poinçon lorsque celui-ci est libre, c'est-à-dire sans être au contact d'une tôle). Cette vibration se manifeste aussi physiquement sous la forme d'une énergie vibratoire, c'est-à-dire de la combinaison d'un effort vibratoire et d'un déplacement vibratoire.

On décrit, en référence aux figures 1 à 5, un outil 1 de formage selon l'invention. L'outil 1 comprend un corps d'outil 2, une tête d'outil 3 et un actionneur 4. Le corps d'outil 2 et la tête d'outil 3 sont fixés l'un sur l'autre. L'actionneur 4 est logé dans le corps d'outil 2 et/ou la tête d'outil 3.

Le corps d'outil 2 et la tête d'outil 3 peuvent être en acier (mais pas nécessairement le même acier). Le corps d'outil 2 et la tête d'outil 3 peuvent être plus généralement dans toute matière apte à présenter une tenue mécanique adaptée aux efforts de formage induits par le procédé de formage incrémental.

Le corps d'outil est de forme générale axisymétrique autour d'un axe principal 20, lequel définit une première direction Z appelée direction axiale. On définit, pour le reste de la présente description, deux directions orthogonales X et Y à la direction Z et entre elles. Les directions X, Y et Z forment un repère orthonormé (X, Y, Z), représenté figure 4.

La tête d'outil 3 comprend un poinçon 30 à l'une de ses extrémités. Le poinçon est destiné à venir en contact contre une tôle lors d'un procédé de formage incrémental.

Dans l'exemple décrit ici, la tête d'outil 3 forme le poinçon 30 à une extrémité, et est reliée (fixée) au corps d'outil 2 à une extrémité opposée. Le poinçon 30 forme une pointe de la tête d'outil 3. Le poinçon 30 peut être de forme hémisphérique, ce qui permet de faire varier l'angle de contact avec la tôle de manière continue. La tête d'outil 3 comprend en outre une base 32 via laquelle la tête d'outil 3 est fixée au corps d'outil 2. La base 32 et le poinçon 30 sont reliés entre eux par un tronçon 34. Le poinçon 30 et le tronçon 34 peuvent ainsi former un doigt faisant saillie de la base 32. La tête d'outil 3 est ici de forme sensiblement axisymétrique. La tête d'outil 3 présente un profil qui s'effile de la base 32 au poinçon 30. Ici, le tronçon de la tête d'outil 3 est de section sensiblement progressive, sans angle vif, entre la base 32 et le poinçon 30, de sorte à améliorer les propriétés mécaniques de la pièce que forme la tête d'outil 3. Cela permet en outre de limiter l'encombrement général de l'outil, ce qui permet d'obtenir des formes plus variées. Le caractère élancé de la tête d'outil 3 (i.e. sa forme de doigt) permet notamment de former des pièces concaves avec un angle de tôle résultante plus marqué et davantage de profondeur.

Dans les exemples décrits ici, la tête d'outil 3 et le corps d'outil 2 sont décrits comme des pièces séparées, et sont fixées ensemble par exemple à l'aide de vis. En variante, la tête d'outil 3 et le corps d'outil 2 peuvent être d'un seul tenant, l'accès à un intérieur du corps d'outil 2 se faisant par l'extrémité opposée à la tête d'outil 2.

Le corps d'outil 2 forme en son intérieur un logement 22, visible notamment figure 4. Le logement 22 est apte à recevoir l'actionneur 4. La tête d'outil 3 peut fermer une première extrémité du logement 22, aussi appelée extrémité proximale, comme cela est visible sur la figure 4. En variante, cette première extrémité du logement 22 (proche du poinçon) peut être fermée par le corps d'outil 2 lui-même. L'outil 1 peut comprendre un couvercle 24, fixé au corps d'outil 2, et fermant une deuxième extrémité (aussi appelée extrémité distale du logement 22, car éloignée du poinçon) du logement 22. En variante, le corps d'outil 2 lui-même peut fermer cette deuxième extrémité.

L'actionneur 4 est installé dans le logement 22. L'actionneur 4 peut comprendre une interface d'actionneur 42 apte à le commander. L'actionneur 4 est apte à générer des vibrations. Les vibrations que produit l'actionneur 4 se propagent dans tout l'outil 1, et en particulier jusqu'au poinçon 30. L'actionneur 4 est apte à vibrer dans la direction Z, c'est-à-dire parallèlement à l'axe principal 20. Lorsque l'actionneur 4 vibre, il génère une vibration qui peut se propager au reste de l'outil 1. L'actionneur 4 peut être unidirectionnel, c'est-à-dire apte à vibrer spécifiquement dans la direction Z.

L'outil 1 comprend un moyen de transformation de la direction des vibrations, ci-après appelé moyen de transformation. Le moyen de transformation est apte à modifier la direction des vibrations durant leur propagation de l'actionneur 4 dans le logement 22 jusqu'au poinçon 30.

Le moyen de transformation comprend une portion non axisymétrique de l'outil par rapport à l'axe principal 20. En d'autres termes, le moyen de transformation comprend au moins une portion (ou élément) non-axisymétrique par rapport à cet axe principal 20.

Cette portion non axisymétrique de l'outil 1 peut comprendre l'actionneur 4 lui-même, désaxé par rapport à l'axe principal 20 selon un désaxage d'actionneur 40, visible figure 4. Ici, le logement 22 est axisymétrique par rapport à l'axe principal 20 du corps d'outil 2 et l'actionneur 4 est monté décentré dans le logement 22. En variante, le logement 22 peut être désaxé par rapport à l'axe principal 20 et l'actionneur 4 logé centré dans le logement 22 (cela induisant le désaxage 40). Il est possible de combiner un désaxage du logement 22 et un montage décentré de l'actionneur 4 dans le logement 22.

La dissymétrie induite par le désaxage de l'actionneur 4 (que cela soit en le plaçant de manière désaxée dans un logement 22 symétrique ou en ayant un logement 22 lui-même désaxé) permet de transformer des vibrations axiales de l'actionneur 4 en des vibrations transverses au niveau du poinçon 30. Ces vibrations transverses se produisent notamment pour des fréquences particulières des vibrations correspondant à des modes de flexion de l'outil. L'actionneur peut ainsi être unidirectionnel tout en ayant un poinçon apte à vibrer de manière axiale et transverse. Dans l'exemple représenté figures 3 et 4, l'actionneur 4 est fixé à la tête d'outil 3 par un perçage 46 formé dans la tête d'outil 3, dans l'axe de l'actionneur 4 mais désaxé par rapport au corps d'outil 2 et à la tête d'outil 3.

Comme l'actionneur peut être unidirectionnel, cet actionneur peut être nettement plus puissant qu'un actionneur multidimensionnel (par exemple une pile d'actionneurs piézoélectriques de petite taille, chaque couche de la pile pouvant vibrer dans une direction qui lui est propre). L'amplitude des vibrations au niveau du poinçon 30 en est alors bien supérieure, ce qui autorise un formage incrémental de meilleure qualité (état de surface) et sur des tôles plus épaisses, à taille d'outil et de machine supportant l'outil équivalents.

Le corps d'outil 2 peut comprendre au moins un perçage 44 ; sur la figure 1, le corps d'outil 2 comprend deux perçages. Le perçage 44 est ménagé dans une paroi latérale du corps d'outil 2, et débouche dans le logement 22. Lorsqu'il y a plusieurs perçages 44, ces perçages 44 peuvent ne pas être équirépartis sur le corps d'outil 2, de sorte à contribuer à la dissymétrie du corps d'outil 2, et donc de l'outil 1. Le perçage 44 permet, outre la dissymétrie, un accès à l'intérieur du logement 22 de sorte à pouvoir alimenter l'actionneur 4. Le perçage 44 peut aussi être ménagé dans la tête d'outil 3 ou dans le couvercle 24 pour permettre l'accès au logement 22. L'aspect dissymétrique des perçages 44 est particulièrement visible figure 3, où il apparaît clairement qu'ils ne sont formés que d'un côté de l'outil. Le perçage permet en outre de dissiper la chaleur produite par l'actionneur en fonctionnement.

Alternativement ou en combinaison au perçage 44, on peut ménager un évidement de matière dans le corps d'outil 2 produisant lui aussi une dissymétrie du corps d'outil 2, du couvercle 24 ou de la tête d'outil 3.

### 5.2 Fonction de transfert

Les différentes pièces de l'outil 1, en particulier le corps d'outil 2, la tête d'outil 3 et l'actionneur 4, peuvent être soigneusement dimensionnées de sorte à non seulement provoquer la transformation de la direction de la vibration (lorsqu'elle se propage de l'actionneur 4 logé dans le corps d'outil 2 jusqu'au poinçon 30), mais également de sorte à connaître précisément la nature (amplitude, fréquence) de la vibration du poinçon 30 en fonction des vibrations de l'actionneur 4. La fréquence des vibrations de l'outil correspond à la fréquence d'excitation de l'actionneur. L'excitation du système dans un mode donné (i.e. à une fréquence donnée) ne provoque pas d'excitation des autres modes.

Ce dimensionnement peut être le fruit d'une simulation informatique, par exemple dans le cadre d'une conception assistée par ordinateur. Il est également possible de remplacer ou compléter cette simulation par des mesures empiriques sur un prototype d'outil. Les inventeurs, dans le cadre du développement de la présente invention, ont ainsi pu combiner ces deux méthodes (simulation et expérience) pour obtenir un outil dont les propriétés vibratoires donnent satisfaction, en matière de contrôle des vibrations notamment.

La mesure de la vibration du poinçon peut être réalisée à l'aide d'un vibromètre laser dont la réflexion sur le poinçon permet de déterminer le déplacement dudit poinçon, donc ses vibrations. On peut observer cette mesure de vibration du poinçon en commandant l'actionneur et en générant un balayage fréquentiel de l'excitation de l'actionneur par une commande sinusoïdale et en observant la réponse vibrante du poinçon. La fréquence du balayage (i.e. de la commande sinusoïdale) peut évoluer de manière linéaire ou logarithmique).

Par exemple, on réalise tout d'abord un balayage en fréquence rapide sur tout le spectre (par exemple de 1 kHz à 22 kHz), puis on récupère la fréquence pour laquelle le gain entre le déplacement mesuré en bout d'outil par un vibromètre laser (ou l'accélération par un accéléromètre) et la tension d'alimentation de l'actionneur (image de la force) est maximal, et qui a donc le plus de chances d'être proche d'une fréquence de résonance (i.e. d'un mode propre de l'outil).

On effectue ensuite un deuxième balayage fréquentiel, plus fin, autour de la ou les fréquences maximales obtenues plus haut, ce qui permet d'obtenir un profil précis du gain au voisinage de la ou les fréquences de résonance.

Les vibrations du poinçon 30 peuvent être selon plusieurs modes de vibration : des modes unidirectionnels (axial Z, radial X ou tangentiel Y), ou couplés ((X,Z), (X,Y) ou (Y,Z), ou (X,Y,Z)).

Pour un mode donné, il est possible de déterminer (par expérience et/ou simulation) la fonction de transfert associée, c'est-à-dire la fonction prenant en entrée la vibration de l'actionneur 4 dans la direction Z (amplitude, fréquence) et en sortie la vibration du poinçon 30 dans ce mode donné (amplitude, fréquence).

L'outil 1 dans son ensemble est en outre dimensionné de sorte que pour au moins un mode de vibration, sa fonction de transfert associée comprend une fréquence de résonance comprise entre 5 et 30 kHz. Il peut y avoir plusieurs fréquences de résonance pour une fonction de transfert d'un mode donné, c'est-à-dire plusieurs pics dans lesquels le transfert énergétique de l'actionneur 4 au poinçon 30 est maximal (au moins localement).

Dans certains exemples de réalisation, l'outil 1 présente plusieurs fonctions de transfert ayant chacune une résonance qui lui est propre dans le domaine 5-30 kHz. Ces résonances peuvent être disjointes, c'est-à-dire que lorsqu'on se place à une fréquence donnée pour laquelle il y a résonance dans un mode donné, il n'y a pas de résonance dans un autre mode. Si la fréquence d'excitation ne correspond pas à la fréquence spécifique d'un mode, alors la réponse vibratoire du poinçon est une combinaison linéaire de tous les modes propres. Cela offre la possibilité de contrôler précisément quel mode de résonance privilégier pour un processus de formage incrémental donné.

### 5.3 Précontrainte

Il est maintenant fait référence à la figure 6 et à la figure 7.

Dans cet exemple de réalisation, l'outil 1 comprend en outre une cale 46 (ou un jeu de cales) logé dans le prolongement de l'actionneur dans la direction Z. La cale 46 exerce sur l'actionneur 4 une précontrainte lorsque le logement 22 est fermé. La cale 46 peut être dimensionnée par une chaîne de cotes adaptées, par exemple une chaîne de cote concernant le corps 3, la tête 2 et le couvercle 24 formant ensemble les parois du logement 22.

La cale 46 peut être logée dans un évidement 48 formé dans le couvercle 24 dans le prolongement du logement 22. Ici, la cale 46 est logée côté couvercle 24, mais la cale 46 pourrait être disposée côté tête d'outil 3. Dans le cas d'un jeu de cales 46, une partie du jeu de cales 46 peut être côté couvercle 24 et une autre partie côté tête d'outil 3. Ici, la cale 46 côté couvercle 24 prend en sandwich l'interface 42 avec l'actionneur 4.

Dans l'exemple visible figure 7, le jeu de cales comprend une cale de grande épaisseur et trois cales de plus petite épaisseur.

La cale 46 réduit de manière précise la longueur du logement 22 dans lequel l'actionneur 4 est logé. Ainsi, la cale 46 exerce une précontrainte sur l'actionneur 4. Cette précontrainte lorsqu'elle est suffisante augmente considérablement le rendement du transfert énergétique entre l'actionneur 4 et le reste de l'outil 1. Les inventeurs ont estimé qu'une précontrainte de l'ordre de 80 à 85 kN est optimale pour un prototype mis au point, afin de maximiser le transfert énergétique sans détériorer l'actionneur 4. Plus généralement, la précontrainte est de l'ordre de quelques dizaines de kN à quelques centaines de kN selon les dimensions du prototype. Cette précontrainte peut en outre être réglée en serrant les vis 32 à un certain couple (par exemple avec une clef dynamométrique) pour assurer un contrôle de l'effort de serrage des vis.

### 5.4 Tête non axisymétrique

Dans un exemple de réalisation, la tête 3 est non axisymétrique par rapport à l'axe principal 20. Dans l'exemple représenté figure 8, le poinçon 30 est désaxé par rapport à l'axe principal 20. La base 32 de la tête 3 est sensiblement axisymétrique par rapport à l'axe principal 20.

La dissymétrie de la tête 3 entraîne le fait que la tête 3 vibre de manière non axisymétrique lorsque l'actionneur 4 produit des vibrations selon l'axe principal 20. Le poinçon 30 peut ainsi vibrer de manière transverse (radiale X ou tangentielle Y). Cela permet avantageusement d'installer une tête 3 non axisymétrique sur un outil préexistant et axisymétrique.

Le poinçon 30 est relié à la base 32 par un tronçon 34 dont la section s'affine d'autant plus qu'elle est proche du poinçon 30. Le tronçon 34 présente un profil lisse, sans arrête ni angle.

La dissymétrie de la tête 3 est compatible avec les autres portions non-axisymétrique décrites ci-avant pour constituer le moyen de transformation.

### 5.5. Exemple de fonction de transfert

Il est maintenant fait référence à la figure 9, qui représente une réponse fréquentielle de l'outil 1, ou en d'autres termes la fonction de transfert de cet outil 1.

La figure 9 comprend trois graphes, représentant chacun une réponse fréquentielle du poinçon 30 (i.e. l'amplitude de la vibration produit au poinçon) selon la fréquence d'excitation de l'actionneur, respectivement dans la direction X, Y et Z (de haut en bas).

Les fréquences étudiées ici varient entre 4 kHz à 16 kHz, et l'abscisse (qui représente la fréquence) est en échelle linéaire. Le gain étudié (i.e. le rapport amplitude de la vibration du poinçon sur amplitude de la vibration générée par l'actionneur) est mesuré en dB.

Dans cet exemple, la fonction de transfert présente :
- un mode couplé (X, Y) autour de 4,5 kHz (avec un gain sensiblement supérieur dans la direction Y comparé à la direction X),
- un mode couplé (X, Y, Z) autour de 14 kHz, et
- un mode propre selon la direction X autour de 7,5 kHz.

En regardant plus précisément la fonction de transfert autour de 14 kHz, cf. la figure 10 qui montre cette fonction de transfert selon les axes X, Y et Z autour de 14 kHz, on observe qu'en réalité, la fonction de transfert présente deux modes propres très voisins autour de 14 kHz :
- un premier mode couplé 100 vers 14,2 kHz qui correspond à un pic de résonance dans les trois directions X, Y et Z, et
- un deuxième mode propre 102 dans la direction Y vers 14 kHz. Dans ce deuxième mode de résonnance 102les réponses fréquentielles en X et Z présentent toutes les deux un creux très marqué (et donc le poinçon ne vibre pas ; ce phénomène étant qualifié d'anti-résonnance et étant plus marqué dans la direction Z), tandis que la réponse fréquentielle en Y est proche du pic de résonance. La réponse fréquentielle du poinçon est donc ici particulièrement « pure » dans la direction Y (dit autrement, le poinçon ne vibre pas dans les directions X et Z).

La fonction de transfert présente en outre un troisième mode 104 très proche du premier mode 100.

Ainsi, dans cet exemple, l'outil présente des modes de vibration simples (par ex. à 14 kHz dans la direction Y ou à 7,5 kHz dans la direction X) et couplés (en X, Y et en X, Y, Z). Comme la fonction de transfert est linéaire, il est possible d'exciter chacun de ces modes de manière indépendante, grâce à une superposition de fréquences dans l'excitation de l'actionneur 4. On peut ainsi piloter finement la vibration produite par le poinçon 30 en jouant sur la commande de l'actionneur 4, tout en conservant un actionneur 4 unidirectionnel.

## Revendications

1. Outil (1) de formage incrémental, comprenant :
- un corps (2) d'outil ;
- une tête (3) d'outil, solidaire du corps (1) et comprenant un poinçon (30) ;
- un logement (22) ménagé au sein du corps (2) ;
- un actionneur (4), prenant place dans le logement (22) et apte à produire une vibration selon une première direction pouvant se propager jusqu'au poinçon (30) ;
l'outil (1) de formage incrémental étant **caractérisé en ce qu'**il comprend:
- au moins un moyen de transformation (4, 22, 3) de la première direction de la vibration en une deuxième direction de la vibration, durant sa propagation jusqu'au poinçon (30).

2. Outil de formage selon la revendication 1, **caractérisé en ce que** ledit au moins un moyen de transformation comprend au moins une portion non-axisymétrique par rapport à un axe principal (20) dudit outil (1).

3. Outil de formage selon la revendication 1, **caractérisé en ce que** le moyen de transformation de la direction de la vibration est agencé de sorte qu'une vibration unidirectionnelle parallèle à un axe principal (20) dudit outil (1) et produite par l'actionneur (4) entraîne une vibration du poinçon (30) dans au moins une direction orthogonale à l'axe principal (20).

4. Outil de formage selon la revendication 2, **caractérisé en ce que** le logement (22) est désaxé par rapport audit axe principal (20) dudit outil (1), constituant au moins partiellement ladite portion non-axisymétrique .

5. Outil de formage selon la revendication 2, **caractérisé en ce que** l'axe de fixation de l'actionneur au sein du logement (22) est désaxé par rapport à un axe principal (20) dudit outil (1), constituant au moins partiellement ladite portion non-axisymétrique.

6. Outil de formage selon la revendication 2, **caractérisé en ce que** l'actionneur (4) est installé au sein du corps de manière sensiblement désaxée par rapport à un axe principal (20) du corps (2), constituant au moins partiellement ladite portion non-axisymétrique.

7. Outil de formage selon la revendication 2, **caractérisé en ce que** le corps (2) comprend un ajout de matière non axisymétrique par rapport à un axe principal du corps, ledit ajout constituant au moins partiellement ladite portion non-axisymétrique.

8. Outil de formage selon la revendication 2, **caractérisé en ce que** le corps (2) comprend au moins un évidement (44) non axisymétrique par rapport à un axe principal du corps (2), ledit au moins un évidement (44) étant ménagé au sein du corps (2) et constituant au moins partiellement ladite portion non-axisymétrique.

9. Outil selon la revendication 8, **caractérisé en ce que** l'évidement (44) comprend au moins un perçage (44) ménagé au sein du corps (2) et formant un accès au logement (22) depuis l'extérieur du corps (2).

10. Outil de formage selon la revendication 1, **caractérisé en ce qu'**il comprend en outre une ou plusieurs cales (46) installées au sein du logement (22) de sorte à exercer une précontrainte mécanique sur l'actionneur (4).

11. Outil de formage selon la revendication 1, **caractérisé en ce que** le poinçon (30) est apte à vibrer selon au moins un mode de résonance en réaction à une vibration générée par l'actionneur (4) selon un axe principal (20), et **caractérisé en ce que** l'outil (2) présente au moins une fréquence de résonance pour ledit mode de vibration pour la fonction de transfert définie par le rapport entre l'amplitude de la vibration du poinçon (30) selon le mode de vibration et l'amplitude de la vibration de l'actionneur (4) parallèlement à l'axe principal (20), ladite fréquence de résonance étant comprise entre 5 kHz et 30 kHz.

12. Outil selon la revendication 11, **caractérisé en ce que** le mode de vibration appartient au groupe comprenant :
- une vibration parallèle à l'axe principal (20),
- une vibration orthogonale à l'axe principal (20) et parallèle à une direction de désaxage (40) d'une portion non axisymétrique dudit outil,
- une vibration orthogonale à l'axe principal (20) et à la direction de désaxage (40) d'une portion non axisymétrique dudit outil (1), et une combinaison de celles-ci.

## Patentansprüche

1. Werkzeug (1) zum inkrementellen Umformen, umfassend
- einen Werkzeugkörper (2);
- einen mit dem Körper (1) verbundenen Werkzeugkopf (3) mit einem Umformstift (30);
- eine in dem Körper (2) ausgebildete Aufnahme (22);
- einen in der Aufnahme (22) angeordneten Aktuator (4), der in der Lage ist, eine Schwingung in einer ersten Richtung zu erzeugen, die sich bis zum Umformstift (30) ausbreiten kann;
- wobei das Werkzeug (1) zur inkrementellen Umformung **dadurch gekennzeichnet ist, dass** es umfasst:
- mindestens ein Mittel (4, 22, 3) zur Umwandlung der ersten Schwingungsrichtung in eine zweite Schwingungsrichtung während ihrer Ausbreitung bis zum Umformstift (30).

2. Umformwerkzeug nach Anspruch 1, **dadurch gekennzeichnet, dass** das mindestens eine Umwandlungsmittel mindestens einen gegenüber einer Hauptachse (20) des Werkzeugs (1) nicht-achsensymmetrischen Abschnitt umfasst.

3. Umformwerkzeug nach Anspruch 1, **dadurch gekennzeichnet, dass** das Mittel zur Umwandlung der Schwingungsrichtung so angeordnet ist, dass eine durch den Aktuator (4) erzeugte zu einer Hauptachse (20) des Werkzeugs (1) parallele, unidirektionale Schwingung eine Schwingung des Umformstifts (30) in mindestens einer zur Hauptachse (20) orthogonalen Richtung verursacht.

4. Umformwerkzeug nach Anspruch 2, **dadurch gekennzeichnet, dass** die Aufnahme (22) gegenüber der Hauptachse (20) des Werkzeugs (1) versetzt ist und zumindest teilweise den nicht-achsensymmetrischen Abschnitt bildet.

5. Umformwerkzeug nach Anspruch 2, **dadurch gekennzeichnet, dass** die Befestigungsachse des Aktuators innerhalb der Aufnahme (22) gegenüber der Hauptachse (20) des Werkzeugs (1) versetzt ist und zumindest teilweise den nicht-achsensymmetrischen Abschnitt bildet.

6. Umformwerkzeug nach Anspruch 2, **dadurch gekennzeichnet, dass** der Aktuator (4) im Körper im Wesentlichen versetzt zu einer Hauptachse (20) des Körpers (2) installiert ist und zumindest teilweise den nicht-achsensymmetrischen Abschnitt bildet.

7. Umformwerkzeug nach Anspruch 2, **dadurch gekennzeichnet, dass** der Körper (2) einen Materialzusatz umfasst, der bezüglich einer Hauptachse des Körpers nichtachsensymmetrisch ist, wobei dieser Zusatz zumindest teilweise den nicht-achsensymmetrischen Abschnitt bildet.

8. Umformwerkzeug nach Anspruch 2, **dadurch gekennzeichnet, dass** der Körper (2) mindestens eine Aussparung (44) umfasst, die bezüglich einer Hauptachse des Körpers (2) nicht-achsensymmetrisch ist, wobei die mindestens eine Aussparung (44) im Körper (2) vorgesehen ist und zumindest teilweise den nicht-achsensymmetrischen Abschnitt bildet.

9. Umformwerkzeug nach Anspruch 8, **dadurch gekennzeichnet, dass** die Aussparung (44) mindestens eine Bohrung (44) umfasst, die im Körper (2) vorgesehen ist und einen Zugang zur Aufnahme (22) von außerhalb des Körpers (2) bildet.

10. Umformwerkzeug nach Anspruch 1, **dadurch gekennzeichnet, dass** es ferner ein oder mehrere Unterlegstücke (46) umfasst, die in der Aufnahme (22) angeordnet sind, um eine mechanische Vorspannung auf den Aktuator (4) auszuüben.

11. Umformwerkzeug nach Anspruch 1, **dadurch gekennzeichnet, dass** der Umformstift (30) in der Lage ist, in Reaktion auf eine vom Aktuator (4) entlang der Hauptachse (20) erzeugte Schwingung in mindestens einer Resonanzmode zu schwingen, und **dadurch gekennzeichnet, dass** das Werkzeug (2) mindestens eine Resonanzfrequenz für die Schwingungsmode für die Übertragungsfunktion aufweist, die durch das Verhältnis zwischen der Schwingungsamplitude des Umformstifts (30) gemäß der Schwingungsmode und der Schwingungsamplitude des Aktuators (4) parallel zur Hauptachse (20) definiert ist, wobei die Resonanzfrequenz zwischen 5 kHz und 30 kHz liegt.

12. Umformwerkzeug nach Anspruch 11, **dadurch gekennzeichnet, dass** die Schwingungsmode zu der Gruppe gehört, die umfasst:
- eine Schwingung parallel zur Hauptachse (20),
- eine Schwingung orthogonal zur Hauptachse (20) und parallel zu einer Versatzrichtung (40) eines nicht-achsensymmetrischen Abschnitts des Werkzeugs,
- eine Schwingung orthogonal zur Hauptachse (20) und zur Versatzrichtung (40) eines nicht-achsensymmetrischen Abschnitts des Werkzeugs (1) und eine Kombination hiervon.

## Claims

1. Incremental sheet forming tool (1), comprising:
- a tool body (2);
- a tool head (3), integral with the body (1) and comprising a punch (30);
- a housing (22) formed inside the body (2);
- an actuator (4), located in the housing (22) and capable of producing a vibration in a first direction that can be propagated to the punch (30);
the incremental sheet forming tool (1) being **characterised in that** it comprises:
- at least one means (4, 22, 3) for transforming the first direction of vibration into a second direction of vibration, during its propagation to the punch (30).

2. Sheet forming tool according to claim 1, **characterised in that** said at least one transforming means comprises at least one portion which is non-axisymmetrical with respect to a main axis (20) of said tool (1).

3. Sheet forming tool according to claim 1, **characterised in that** the means for transforming the direction of vibration is arranged so that a unidirectional vibration parallel to a main axis (20) of said tool (1) and produced by the actuator (4) causes the punch (30) to vibrate in at least one direction orthogonal to the main axis (20).

4. Sheet forming tool according to claim 2, **characterised in that** the housing (22) is offset with respect to said main axis (20) of said tool (1), constituting at least partially said non-axisymmetrical portion.

5. Sheet forming tool according to claim 2, **characterised in that** the axis of fixing the actuator inside the housing (22) is offset with respect to a main axis (20) of said tool (1), constituting at least partially said non-axisymmetrical portion.

6. Sheet forming tool according to claim 2, **characterised in that** the actuator (4) is installed inside the body in a substantially offset manner with respect to a main axis (20) of the body (2), constituting at least partially said non-axisymmetrical portion.

7. Sheet forming tool according to claim 2, **characterised in that** the body (2) comprises an addition of material non-axisymmetrical with respect to a main axis of the body, said addition constituting at least partially said non-axisymmetrical portion.

8. Sheet forming tool according to claim 2, **characterised in that** the body (2) comprises at least one recess (44) which is non-axisymmetrical with respect to a main axis of the body (2), said at least one recess (44) being provided inside the body (2) and constituting at least partially said non-axisymmetrical portion.

9. Tool according to claim 8, **characterised in that** the recess (44) comprises at least one hole (44) formed within the body (2) and forming access to the housing (22) from the outside of the body (2).

10. Sheet forming tool according to claim 1, **characterised in that** it also comprises one or more shims (46) installed within the housing (22) so as to exert a mechanical preloading stress on the actuator (4).

11. Sheet forming tool according to claim 1, **characterised in that** the punch (30) is capable of vibrating in at least one resonance mode in response to a vibration generated by the actuator (4) along a main axis (20), and **characterised in that** the tool (2) has at least one resonance frequency for said vibration mode for the transfer function defined by the ratio between the amplitude of the vibration of the punch (30) according to the vibration mode and the amplitude of the vibration of the actuator (4) parallel to the main axis (20),
said resonance frequency being between 5 kHz and 30 kHz.

12. Tool according to claim 11, **characterised in that** the vibration mode belongs to the group comprising:
- a vibration parallel to the main axis (20),
- a vibration orthogonal to the main axis (20) and parallel to a direction of misalignment (40) of a non-axisymmetric portion of said tool,
- a vibration orthogonal to the main axis (20) and the direction of misalignment (40) of a non-axisymmetric portion of said tool (1), and a combination thereof.
